# EUROPÄISCHE PATENTSCHRIFT

(11) **EP 0 487 825 B1**
(45) Veröffentlichungstag und Bekanntmachung des Hinweises auf die Patenterteilung: **09.10.1996**
(21) Anmeldenummer: 91111145.8
(22) Anmeldetag: 04.07.1991
(51) Int. Cl.: E05D 15/52, E05D 7/08

(54) **Verdeckt angeordneter Beschlag für Drehflügel, insb. für Dreh-Kipp-Flügel von Fenstern oder Türen**
Hidden fittings for pivoting wings, especially for turning and tiltable wings, of windows or doors
Ferrure arrangée en feuillure pour aile pivotante, en particulier pour aile oscillo-battante, de fenêtre ou portes

(30) Priorität: 29.11.1990 DE 9016204 U
(43) Veröffentlichungstag der Anmeldung: 03.06.1992
(73) Patentinhaber: W. HAUTAU GMBH, D-31689 Helpsen (DE)
(72) Erfinder: Lahmann, Ernst, W-3061 Meerbeck (DE)
(74) Vertreter: Fricke, Joachim, Dr.

(56) Entgegenhaltungen:
- DE-A- 2 358 416
- DE-U- 9 000 594
- FR-A- 2 436 247

## Beschreibung

Die Erfindung betrifft einen verdeckt anbringbaren Beschlag für Drehflügel oder für Dreh-Kipp-Flügel, von Fenstern oder/und Türen mit den Merkmalen des Oberbegriffs des Anspruchs 1.

Ein derartiger Beschlag ist aus DE-U-90 00 594 bekannt.

Es sind Fensterprofile bekant, die auf ihrer Innenseite keinen Überschlag am Flügelrahmen aufweisen, sondern bei denen zwischen Blendrahmen und Flügelrahmen eine umlaufende Schattennut vorgesehen ist. Auch derartige Fensterprofile weisen, wie andere Fensterprofile, eine im Falz des Flügels angeordnete Beschlagnut auf, die zur Aufnahme von Beschlagteilen, wie Betätigungsstangen oder dgl. dient (vgl. u. a. FR-A 2 436 247, DE-U 90 00 594).

Es ist bekannt, für derartige Flügel ein oberes und ein unteres Lager vorzusehen, welche jeweils einen in einen Lagerauge eingreifenden Lagerzapfen aufweisen, wobei die Lagerzapfen eine raumfeste Schwenkachse definieren, die im Querschnitt gesehen innerhalb des Rahmens des Flügels zwischen dessen zur Rauminnenseite weisenden Innenfläche und der Beschlagnut verläuft. Bei einem Dreh-Kipp-Flügel ist der obere Lagerteil des Flügels an einem üblichen Ausstellarm angeordnet. Es kann dabei auch ein zur Betätigung des Beschlages dienendes, verdeckt im Falz des Flügels angeordnetes Verriegelungs- und Betätigungsgestänge vorgesehen sein (vgl. das genannte DE-U 90 00 954). Bei diesem oberbegrifflichen Beschlag ist für das untere Lager an einem im Flügelfalz an die Flügelecke anschraubbaren Winkelstück ein seitlicher zylindrischer Ansatz vorgesehen, an dessen nach unten weisender Stirnseite eine Lagerpfanne für einen am Blendrahmen befestigbaren kugelkopf förmigen Lagerzapfen vorgesehen ist. Beim Einbau des zugehörigen Flügellagerteils muß in dem Profil des Flügelrahmens neben der Beschlagnut eine in vertikaler Richtung langgestreckte Bohrung angebracht werden, welche die Beschlagnut seitlich anschneidet und in die der an das Winkelstück ansetzende seitliche zylindrische Ansatz eingeschoben wird. Dies führt zu einer erheblichen Schwächung des Flügelrahmenprofils im Bereich der-das Flügelgewicht auf das untere Lager übertragenden-Rahmenecke. Bei Kunststoff- oder Leichtmetall-Hohlprofilrahmen ist eine entsprechende Bohrung im Flügelrahmenprofil kaum oder nur sehr schwierig anzubringen.

Es ist Aufgabe der Erfindung, einen Beschlag mit den Merkmalen des Oberbegriffs des Anspruchs 1 vorzuschlagen, bei dem das obere und das untere Lager am Flügelrahmen ohne nennenswerte Eingriffe in das Flügelrahmenprofil auf einfache Weise angebracht werden können und dennoch wünschenswerte Einstellmöglichkeiten einerseits und eine hohe Kraftaufnahmefähigkeit andererseits für die Lager gewährleistet sind.

Diese Aufgabe wird durch die Lehre des Anspruchs 1 gelöst.

Bei dieser Ausbildung wird die vorhandene Schattennut in vorteilhafter Weise ausgenutzt, um die Tragplatten des oberen und unteren Lagers aufzunehmen und ohne Eingriff in das Flügelrahmenprofil die raumfeste Schwenkachse in das Profil des Flügelrahmens zwischen Rahmeninnenfläche und Beschlagnut zu verlagern. Hierdurch vereinfacht sich die Anbringung der Lager. Vor allem ist aber ein Eingriff in das Flügelrahmenprofil nicht erforderlich. Es kommt daher auch zu keiner Schwächung des Flügelrahmens. Auch sind die Lagerteile bei Flügeln aus Kunststoff- oder Leichtmetall-Hohlprofilen ohne weiteres einsetzbar. Einen weiteren Vorteil bietet die Möglichkeit, daß die Tragplatte zu Einstellzwecken im Bereich der Schattennut beweglich angeordnet sein kann, so daß die Verstellung oder Einstellung nicht behindert wird.

Die abhängigen Ansprüchen betreffen vorteilhafte Ausbildungen bzw. Weiterbildungen. So ermöglicht es die Ausbildung nach Anspruch 2, die blendrahmenseitigen Lagerteile mit Hilfe einer einfachen Bohrung am Blendrahmen so anordnen zu können, daß ein großflächiger und sicherer Eingriff gewährleistet ist.

Die Lehre des Anspruchs 3 ermöglicht eine hohe Kraftübertragung zwischen Flügel und dem flügelseitigen Lagerteil im Bereich des unteren Lagers. Gleichzeitig ermöglicht es diese Anordnung, eine Flügeljustierung in vertikaler wie auch in horizontal-seitlicher Richtung vorzunehmen, wie dies Gegenstand der Ansprüche 4 und 5 ist.

Für das obere Lager empfiehlt sich bei Ausbildung als Dreh-Kipp-Flügel die Anordnung gemäß der Lehre des Anspruchs 6. Durch die Maßnahme nach Anspruch 7 wird gewährleistet, daß sich besonders günstige Verhältnisse ergeben, da die Tragplatte einerseits und das Schließelement andererseits dicht beieinander liegen.

Die Erfindung wird nachfolgend anhand schematischer Zeichnungen an einem Ausführungsbeispiel näher erläutert.

Es zeigen:
- Figur 1: einen Dreh-Kipp-Flügel in einem die Drehachse enthaltenden senkrechten Schnitt mit einem Beschlag gemäß der Erfindung;
- Figur 2: in perspektivischer Darstellung die wesentlichen Teile des oberen Lagers des Beschlages nach Figur 1 in auseinandergezogener Darstellung;
- Figur 3: in ähnlicher Darstellung wie Figur 2 die wesentlichen Teile des unteren Lagers;
- Figur 4: ein horizontaler Schnitt durch den Flügellagerteil des unteren Lagers nach Figur 3 und
- Figur 5: einen horizontalen Schnitt durch den Flügel bei eingebautem blendrahmenseitigen Lagerteil, jedoch ohne flügelseitigen Lagerteil.

In den Figuren sind Profile aus Holz dargestellt. Die Erfindung ist jedoch ebenso anwendbar bei Flügelprofilen aus Kunststoff oder Leichtmetall in Hohlprofilausbildung.

In der Schließstellung des Flügels 2 wird zwischen diesem und dem Blendrahmen 1 in üblicher Weise ein Flügelfalz 6 gebildet. In diesem ist im Flügelrahmen 2 eine umlaufende Beschlagnut 3 eingearbeitet, in der unter anderem eine Verriegelungs- und Betätigungsstange 4 für den Beschlag, abgedeckt durch eine Stulpschiene 5, verschieblich angeordnet und geführt ist.

In der Schließstellung des Flügels wird zwischen diesen im Bereich der Innenseite A eine umlaufende Schattennut 7 gebildet, die durch keinen bei Flügelrahmen häufig üblichen Überschlag abgedeckt ist.

Der Beschlag weist ein oberes Lager 10 und ein unteres Lager 11 auf. Die Lager sind so ausgebildet, daß der Flügel 2 wahlweise um eine lotrechte Drehachse 16 geschwenkt oder um eine untere horizontale Kippachse gekippt werden kann.

Das obere Lager 10 weist eine im Bereich des horizontalen Holms im Falz befestigbare Anschraubplatte 13 auf, an die eine zylindrische Lagerbuchse 14 angesetzt ist. Diese greift in eine einfache Bohrung des Blendrahmens 1 ein, wie dies Figur 1 zeigt. Zum Zwecke des Kippens ist der Flügelrahmen mit dem Blendrahmen über einen schwenkbaren Ausstellarm 8 verbunden. An dessem Ende ist über einen Zapfen eine horizontal in Richtung auf die Innenfläche A des Flügels vorspringende Tragplatte 12 für den Flügellagerteil 15 vorgesehen, der in Form eines mit einem Kopf in die Lagerbuchse 14 eingreifenden Zapfens ausgebildet ist. Die Tragplatte 12 ist über Zapfen 17 schwenkbar mit dem Ausstellarm 8 verbunden. Im Abstand von dem Lagerteil 15 und dem Schwenkzapfen 17 ist in der Tragplatte 12 schwergängig ein Verstellexzenter 20 drehbar gelagert, der in eine Ausnehmung am Ende des Ausstellarmes 8 eingreift, so daß die Tragplatte 12 um den Zapfen 17 gegenüber dem Ausstellarm zu Verstellzwecken verschwenkt werden kann. In unmittelbarer Nähe der Tragplatte 12 ist an der Unterseite des Ausstellarmes eine Schließplatte 21 gelagert, und zwar um den gleichen Schwenkzapfen 17. In eine Ausnehmung der Schließplatte greift ein Verstellexzenter 23, der schwergängig an dem Ausstellarm 8 gelagert ist. Die Schließplatte weist ein gabelförmiges Ende 22 zu An- und Abdrückzwecken und zum Sperren des Flügels in der Schließstellung auf.

Das untere Lager 11 weist einen winkelförmigen Anschraubteil 27 auf, der so bemessen ist, daß er in der unteren Flügelecke in die Beschlagnut 3 eingelegt und in dieser festgeschraubt werden kann. Der Anschraubteil weist einen verstärkten vertikalen Schenkel 29 auf, der eine Lagerbohrung zur Aufnahme eines langgestreckten Drehbolzens 30 aufweist. Eine Stellschraube 31 wirkt mit dem Zapfen 30 zur Höhenverstellung des Flügels zusammen. An dem unteren Ende des Zapfens 30 ist fest die untere Tragplatte32 angebracht, die im Abstand von der Achse des Zapfens 30 den unteren flügelseitigen Lagerteil 33 in Form eines für Kippzwecke kegelförmig verjüngten Lagerzapfens 33 aufweist. Dieser greift in die in den Blendrahmen mit Hilfe einer Bohrung eingelassene Lagerpfanne 26 der unteren Anschraubplatte 25 drehbar und kippbar ein.

In der Tragplatte 32 ist schwergängig ein Exzenterverstellzapfen 34 gelagert, der in eine Ausnehmung oder Bohrung des Anschraubwinkels 27 eingreift und so eine horizontale Verstellung parallel zur Ebene des Flügels ermöglicht. Hierbei schwenkt die Tragplatte 32 mit dem Zapfen 30 um dessen Längsachse. Die Lagerbuchse oder Lagerpfanne 26 ist mittels der Anschraubplatte 25 im Bereich des unteren horizontalen Holms des Blendrahmens anschraubbar, wie dies aus den Figuren 1 und 5 hervorgeht.

Der Exzenter 34 legt Tragplatte 32 und Zapfen 30 in der eingestellten Schwenkstellung fest.

Bei Drehflügeln ohne Kippmöglichkeit können die Tragplatten 12, 32 auch so ausgebildet und angeordnet sein, daß sie im vertikalen Teil der Schattennut 7 zu liegen kommen.

## Patentansprüche

1. Beschlag für Dreh- oder Drehkipp-Flügel von Fenstern und/oder von Türen, bei denen in der Schließstellung zwischen einem Blendrahmen (1) und dem Rahmen des Flügels (2) eine zum Rauminnern offene, umlaufende Schattennut (7) begrenzt ist und zwischen ihnen (1,2) ein Falz (6) gebildet wird;
(a) mit erstem und zweitem, jeweils in der Schattennut (7) verdeckt anbringbarem Lager (10;11), das jeweils aus einem am Blendrahmen (1) befestigbaren ersten Lagerteil (14;26) und einem am Flügelrahmen (2) befestigbaren zweiten Lagerteil (15;33) besteht, welche Lagerteile (14,15;26,33) eine raumfeste Drehachse (16) bestimmen, die - im Querschnitt gesehen - bei Anbringen des Beschlages an die Rahmen (1,2) im Flügelrahmen (2) zwischen dessen Innenfläche (A) und seiner im Falz (6) angeordneten Beschlagnut (3) verläuft;
**dadurch gekennzeichnet**,
(b) daß der am Flügelrahmen (2) befestigbare zweite Lagerteil (15;33) des ersten und des zweiten Lagers (10;11) jeweils an einer - in Richtung auf die Innenfläche (A) des Flügelrahmens (2) horizontal oder vertikal vorspringenden - Tragplatte (12;32) vorgesehen ist;
(c) daß die Tragplatten (12;32) so bemessen sind, um bei Anbringen am Flügel (2) jeweils in - horizontalen bzw. vertikalen - Abschnitten der Schattennut (7) zu liegen zu kommen, wobei die am Blendrahmen (1) befestigbaren ersten Lagerteile (14;26) zum Einlassen in das Profil des Blendrahmens (1) bestimmt sind.

2. Beschlag nach Anspruch 1, **dadurch gekennzeichnet**, daß die in den Blendrahmen (1) einlassbaren Lagerteile (14;26) zylindrische Lagerbuchsen sind oder aufweisen, welche jeweils an einer Anschraubplatte (13;25) angesetzt sind.

3. Beschlag nach Anspruch 1 oder 2, **dadurch gekennzeichnet**, daß im Bereich des zweiten Lagers (11), das unten angeordnet ist, die Tragplatte (32) mit dem unteren Ende eines zur Drehachse (16) parallelen, langgestreckten Zapfens (30) verbunden ist, der in eine Aufnahme (29) im lotrechten Schenkel (28) eines am Flügelrahmen befestigbaren Tragwinkels (27) eingreift.

4. Beschlag nach Anspruch 3, **dadurch gekennzeichnet**, daß der Zapfen (30) in der Aufnahme (29) des Tragwinkels (27) höhenverstellbar (Verstellungseinrichtung; 31) aufgenommen ist.

5. Beschlag nach den Ansprüchen 3 oder 4, **dadurch gekennzeichnet**, daß die Tragplatte (32) des unteren Lagers (11) fest mit dem langgestreckten Zapfen (30) verbunden und dieser drehbar in seiner Aufnahme (29) geführt ist; und daß in die Tragplatte (32) und in den Anschraubwinkel (27) eine Exzenter-Verstelleinrichtung (34) eingreift zum Schwenk-Verstellen der Tragplatte (32) mit Zapfen (30).

6. Beschlag nach einem der voranstehenden Ansprüche, **dadurch gekennzeichnet**, daß die Tragplatte (12) des ersten, oben angeordneten Lagers (10) an einem Ausstellarm (8) schwenkbar gelagert (17) ist und eine Exzenter-Verstelleinrichtung (20) sowohl in die Tragplatte (12) als auch in den Ausstellarm (8) eingreift.

7. Beschlag nach Anspruch 6, **dadurch gekennzeichnet**, daß die Lagerstelle der Tragplatte (12) des oberen Lagers (10) und die Lagerstelle eines durch eine zweite Exzenter-Verstelleinrichtung (23) verdrehbaren Schließelementes (21) einen gemeinsamen Drehpunkt (17) bilden.

8. Beschlag nach einem der voranstehenden Ansprüche, **dadurch gekennzeichnet**, daß das erste Lager (10) das obere Lager ist und das zweite Lager (11) das untere Lager ist, wobei die Ebene der Tragplatten (12,32) horizontal verläuft.

9. Beschlag nach einem der Ansprüche 1 bis 7 für Drehflügel, **dadurch gekennzeichnet**, daß das erste Lager (10) das linke Lager und das zweite Lager (11) das rechte Lager ist, wobei die Ebene der Tragplatten (12,32) vertikal ausgerichtet ist und die zweiten Lagerteile (14;26) in vertikalen Abschnitten der Schattennut (7) zu liegen kommen.

## Claims

1. Fittings for turning or turning and tilting window and/or door frames, wherein a peripheral broad root with chamfer (7) which is on the room interior side is bounded in the closed position between a window or door outer frame (1) and the window or door frame (2), and a rebate (6) is formed between the two frames (1, 2);
(a) having a first and a second bearing (10; 11) for concealed attachment in the broad root with chamfer (7), each bearing comprising a first part (14; 26) for securing to the door or window outer frame (1) and a second part (15; 33) for securing to the window or door frame (2), the bearing parts (14, 15; 26, 33) defining a stationary axis of rotation (16) which, when the fitting is attached to the frames (1, 2) extends, with respect to the cross-section, in the window or door frame (2), between its inner surface (A) and its groove (3) disposed in the rebate (6),
**characterised in that**
(b) the second part (15; 33) of the first and the second bearing (10; 22) for securing to the window or door frame (2) is disposed on a supporting plate (12; 32) projecting horizontally or vertically in the direction towards the inner surface (A) of the window or door frame (2);
(c) the supporting plates (12; 32) are so dimensioned that when attached to the window or door frame (2), they each come to rest in the horizontal or vertical portions of the broad root with chamfer (7), and the first bearing parts (14; 22) for securing to the window or door frame (1) are adapted for sinking into the cross-section of the outer frame (1).

2. A fitting according to claim 1, **characterised in** that the bearing parts (14; 26) for sinking in the window or door frame (1) have or are cylindrical bearing bushes each mounted on a plate (13; 25) for screwing on.

3. A fitting according to claim 1 or 2, **characterised in that** in the region of the second bearing (11), which is disposed underneath, the supporting plate (32) is connected to the lower end of an elongate pin (30) parallel to the axis of rotation (16) and engaging in a recess (29) in the horizontal arm (28) of a supporting angle member (27) for securing to the window or door frame.

4. A fitting according to claim 3, **characterised in that** the pin (30) is received in the recess (29) in the supporting angle member (27) so as to be vertically adjustable (adjustment device 31).

5. A fitting according to claim 3 or 4, **characterised in that** the supporting plate (32) of the lower bearing (11) is permanently connected to the elongate pin (30), which is rotatably guided in its recess (29), and an eccentric adjustment device (34) engages in the supporting plate (32) and in the screwing-on angle member (27) for pivoting and adjusting the supporting plate (32) and the pin (30).

6. A fitting according to any of the preceding claims, **characterised in that** the supporting plate (12) of the first or upper bearing (10) is pivotably mounted (17) on an extension arm (8) and an eccentric adjustment device (20) engages in the supporting plate (12) and also in the extension arm (8).

7. A fitting according to claim 6, **characterised in that** the bearing of the supporting plate (12) of the upper bearing (10) and the bearing of a closing element (21) rotatable by a second eccentric adjustment device (23) form a common centre of rotation (17).

8. A fitting according to any of the preceding claims, **characterised in that** the first bearing (10) is the upper bearing and the second bearing (11) is the lower bearing, and the plane of the supporting plates (12, 32) extends horizontally.

9. A fitting according to any of claims 1 to 7 for turning frames, **characterised in that** the first bearing (10) is the left bearing and the second bearing (11) is the right bearing, and the plane of the supporting plates (12, 32) is vertically aligned and the second bearing parts (14; 26) come to rest in vertical portions of the broad root with chamfer (7).

## Revendications

1. Garniture pour vantail tournant ou vantail tournant-basculant de fenêtres et/ou de portes, dans laquelle une rainure bouvetée (7) périphérique ouverte vers l'intérieur de la pièce est délimitée, en position de fermeture, entre un châssis dormant (1) et le châssis du vantail (2) et une feuillure (6) est formée entre le châssis dormant (1) et le châssis du vantail (2), ladite garniture comportant :
(a) un premier et un deuxième paliers (10; 11) applicables de manière à être dissimulés, respectivement, dans la rainure bouvetée (7), lesdits paliers étant constitués respectivement d'une première partie de palier (14; 26) fixable dans le châssis dormant (1) et d'une deuxième partie de palier (15; 33) fixable dans le châssis (2) du vantail, lesdites parties de paliers (14, 15; 26, 33) définissant un axe de rotation (16) stabilisé qui - vu en coupe transversale - lorsqu'on applique la garniture sur les châssis (1, 2) du vantail (2), s'étend entre leur face interne (A) et la rainure de garniture (3) agencée dans la feuillure (6),
caractérisée en ce que
(b) la deuxième partie de palier (15; 33), fixable sur le vantail (2), du premier et du deuxième paliers (10; 11) est montée sur une plaque de support (12; 32) - faisant saillie horizontalement ou verticalement dans la direction de la face interne (A) du vantail (2) - et
(c) les plaques de support (12; 32) sont dimensionnées pour venir reposer, lors de l'application sur le vantail (2), respectivement dans des sections - horizontales ou verticales - de la rainure bouvetée (7), les premières parties de paliers (14; 26) fixables sur le châssis dormant (1) étant définies pour s'encastrer dans le profil du châssis dormant (1).

2. Garniture selon la revendication 1, caractérisée en ce que les parties de paliers (14; 26) encastrables dans le châssis dormant (1) sont ou présentent des coussinets cylindriques qui sont fixés respectivement sur une plaque de vissage (13; 25).

3. Garniture selon la revendication 1 ou 2, caractérisée en ce que, dans la zone du deuxième palier (11), qui est agencé en dessous, la plaque de support (32) est raccordée à l'extrémité inférieure d'un tenon allongé (30) parallèle à l'axe de rotation (16), ledit tenon s'engageant dans un logement (29) d'une branche verticale (28) d'une équerre de support (27) fixable au vantail.

4. Garniture selon la revendication 3, caractérisée en ce que le tenon (30) est reçu dans le logement (29) de l'équerre de support (27) de manière à pouvoir se déplacer en hauteur (dispositif de déplacement 31).

5. Garniture selon la revendication 3 ou 4, caractérisée en ce que la plaque de support (32) du palier inférieur (11) est reliée fixe au tenon allongé (30) et celui-ci est guidé à rotation dans son logement (29) et en ce qu'un dispositif de déplacement à excentrique (34) s'engage avec la plaque de support (32) et l'équerre de vissage (27) pour faire pivoter la plaque de support (32) avec le tenon (30).

6. Garniture selon l'une quelconque des revendications précédentes, caractérisée en ce que la plaque de support (12) du premier palier (10) agencé au-dessus est montée à pivotement sur son bras de projection (8) et un dispositif de déplacement à excentrique (20) s'engage dans la plaque de support (12) ainsi que dans le bras de projection (8).

7. Garniture selon la revendication 6, caractérisée en ce que le point d'appui de la plaque de support (12) du palier supérieur (10) et le point d'appui d'un élément de fermeture (21) qui peut tourner sous l'effet d'un deuxième dispositif de déplacement à excentrique (23) forment un point de rotation commun (17).

8. Garniture selon l'une quelconque des revendications précédentes, caractérisée en ce que le premier palier (10) est le palier supérieur et le deuxième palier (11) est le palier inférieur, le plan des plaques de support (12, 32) s'étendant horizontalement.

9. Garniture selon l'une quelconque des revendications 1 à 7 pour vantaux tournants, caractérisée en ce que le premier palier (10) est le palier de gauche et le deuxième palier (11) est le palier de droite, le plan des plaques de support (12, 32) s'étendant dans la direction verticale et les deuxièmes parties de paliers (14; 26) venant reposer dans des sections verticales de la rainure bouvetée (7).
